# EUROPÄISCHE PATENTSCHRIFT

(11) **EP 0 746 599 B1**
(45) Veröffentlichungstag und Bekanntmachung des Hinweises auf die Patenterteilung: **24.05.2000**
(21) Anmeldenummer: 95910477.9
(22) Anmeldetag: 13.02.1995
(51) Int. Cl.: C11D 3/08, C11D 3/10, C11D 17/06

(54) **WASCHMITTEL MIT AMORPHEN SILIKATISCHEN BUILDERSUBSTANZEN**
WASHING AGENT WITH AMORPHOUS SILICATE BUILDER SUBSTANCES
PRODUIT DE LAVAGE A ADJUVANTS AU SILICATE AMORPHES

(30) Priorität: 22.02.1994 DE 4405511
(43) Veröffentlichungstag der Anmeldung: 11.12.1996
(73) Patentinhaber: Henkel Kommanditgesellschaft auf Aktien, 40191 Düsseldorf (DE)
(72) Erfinder: KOTTWITZ, Beatrix, D-40593 Düsseldorf (DE); POETHKOW, Jörg, D-40229 Düsseldorf (DE); UPADEK, Horst, D-40883 Ratingen (DE)
(86) Internationale Anmeldenummer: EP9500506
(87) Internationale Veröffentlichungsnummer: WO9522592

(56) Entgegenhaltungen:
- EP-A- 0 267 042
- DE-A- 2 722 698
- DE-A- 2 730 951
- US-A- 4 075 117
- US-A- 4 992 079

## Beschreibung

Die Erfindung betrifft ein Waschmittel, das amorphe silikatische Buildersubstanzen enthält und sowohl hervorragende primäre als auch sekundäre Wascheigenschaften aufweist.

Aus dem Stand der Technik ist bekannt, daß durch den Einsatz von Carbonaten und Silikaten die Leistung von Waschmitteln erhöht werden kann. So beschreibt die internationale Patentanmeldung WO-A-93/14182 die nachträgliche Zugabe von sowohl Carbonaten als auch Silikaten zu einem Basiswaschmittelgranulat. Es sind aber auch Anmeldungen bekannt, welche die Herstellung und die Verwendung von Carbonat-Silikat-Compounds in Waschmitteln offenbaren. Hierzu zählen beispielsweise die europäische Patentanmeldung EP-A-0 267 042 oder die britische Patentanmeldung GB-A-1 595 770, nach deren Lehre sprühgetrocknete Carbonat-Silikat-Compounds als Träger für nichtionische Tenside in Waschmitteln eingesetzt werden.

In jüngerer Zeit werden auch Carbonat-Silikat-Compounds in der Literatur beschrieben, die als Ersatz für herkömmliche Buildersubstanzen wie Zeolith, aber auch für neuere Buildersubstanzen wie kristalline schichtförmige Natriumsilikate dienen können. Zu diesen zählen Compounds gemäß den Lehren der europäischen Patentanmeldungen EP-A-0 486 078, EP-A-0 486 079, EP-A-0 488 868 oder EP-A-0 561 656, wobei diese Anmeldungen nur beispielsweise genannt werden und willkürlich aus dem vorhandenen Stand der Technik ausgewählt wurden.

Überraschenderweise hat es sich nun aber gezeigt, daß derartige CarbonatSilikat-Compounds nicht nur als Ersatz oder Teilersatz für Zeolithe und/oder kristalline schichtförmige Natriumsilikate bezüglich der Inkrustationsinhibierung dienen können, sondern daß auch eine verbesserte Primärwaschleistung und eine verbesserte Vergrauungsinhibierung erreicht werden können, wenn als Carbonat-Silikat-Compound solche eingesetzt werden, welche keine homogene Oberfläche und kein einheitliches Kornspektrum aufweisen.

Gegenstand der Erfindung ist dementsprechend ein Waschmittel, enthaltend Tenside aus der Gruppe der anionischen, nichtionischen, kationischen, amphoteren und zwitterionischen Tenside, silikatische Buildersubstanzen sowie Carbonate und gegebenenfalls weitere Inhaltsstoffe von Waschmitteln, wobei das Mittel amorphe Alkalisilikate und Alkalicarbonate in Form eines Compounds enthält, welches aus etwa 40 bis 80 Gew.-% Alkalicarbonat, etwa 10 bis 40 Gew.-% Alkalisilikat, mit der Maßgabe, daß der Alkalicarbonatgehalt immer größer ist als der Alkalisilikatgehalt, und aus maximal 25 Gew.-% Wasser besteht und eine inhomogene Oberfläche, die sich makroskopisch gesehen auch durch eine gewisse Rauhheit auszeichnet, aufweist und anteilig nahezu kugelförmige Granulate und anteilig zylinderförmige und/oder splitterartige Granulate enthält.

Im Rahmen dieser Erfindung werden unter "Alkalicarbonaten" auch Bicarbonate verstanden, wobei jedoch der Einsatz von Dialkalimetallcarbonaten bevorzugt ist. Insbesondere bevorzugt sind hierbei Natriumcarbonat, Kaliumcarbonat oder Mischungen aus diesen, wobei zumeist Natriumcarbonat Verwendung findet.

Zu den bevorzugten amorphen Alkalisilikaten gehören vor allem Natriumsilikate mit einem molaren Verhältnis Na₂O:SiO₂von 1:1 bis 1:3,5, wobei molare Verhältnisse zwischen 1:2 und 1:3 insbesondere bevorzugt sind. Als besonders vorteilhaft haben sich Compounds erwiesen, welche Disilikate enthalten.

Die Compounds können durch jeden Prozeß hergestellt werden, der es erlaubt, inhomogene Oberflächen und Kornspektren zu generieren. So ist es beispielsweise möglich, daß derartige Compounds sprühgetrocknet und/oder granuliert werden und anschließend ein Teil dieser Compounds zerkleinert wird. Ebenso ist es auch möglich, daß Mischungen aus Carbonaten und Silikaten oder auch bereits sprühgetrocknete und/oder granulierte Compounds einer Walzenkompaktierung oder einer Extrusion zugeführt werden, wobei der austretende Strang gegebenenfalls nach einer vorhergehenden Trocknung und/ oder Kühlung geschnitten wird. Abschließende Verrundungen werden hierbei nicht vorgenommen, um die Inhomogenität der Oberfläche, die sich makroskopisch gesehen auch durch eine gewisse Raubheit auszeichnet, und des Kornspektrums nicht zu zerstören. Die Compounds bestehen anteilig aus nahezu kugelförmigen (Granulaten, während andere Teile zylinderförmig und/oder splitterartig mit spitzen Ecken und Kanten sein können. Die Größe der einzelnen Teilchen liegt dabei in einem weiten Bereich. Jedoch ist es bevorzugt, daß maximal 20 Gew.-% der Körner und insbesondere maximal 10 Gew.-% einen kleineren Längendurchmesser als 250 µm und maximal 15 Gew.-% der Körner, insbesondere maximal 10 Gew.-% einen größeren Längendurchmesser als 1,5 mm aufweisen.

In einer bevorzugten Ausführungsform der Erfindung weisen die erfindungsgemäß eingesetzten Carbonat-Silikat-Compounds ein Schüttgewicht zwischen zwischen etwa 600 und 1100 g/l, insbesondere zwischen 700 und 1000 g/l auf. Dabei liegt der Gehalt an Carbonaten, vorzugsweise an Natriumcarbonat, vorteilhafterweise zwischen 45 und 75 Gew.-%, insbesondere zwischen 50 und 70 Gew.-%. Gleichzeitig weisen vorteilhafte Carbonat-Silikat-Compounds einen Silikatgehalt, vorzugsweise einen Gehalt an Natriumsilikat und insbesondere an Natriumdisilikat von 15 bis 40 Gew.-% und mit besonderen Vorzügen von 20 bis 35 Gew.-% auf, wobei der Wassergehalt 22 Gew.-% und insbesondere 20 Gew.-% nicht überschreiten soll. Besonders vorteilhafte Ausführungsformen der Carbonat-Silikat-Compounds weisen Gewichtsverhältnisse von Carbonat zu Silikat, jeweils bezogen auf die Natriumsalze, von 2,2:1 bis 1,8:1 auf. Ein Carbonat-Silikat-Compound, das all diese Anforderungen erfüllt, ist beispielsweise Gransil^{(R)}, das als Handelsprodukt der Firma Colin Stewart, Minchem (Großbritannien) käuflich erwerbbar ist.

Die genannten Carbonat-Silikat-Compounds können als Teilersatz oder als Vollersatz für herkömmliche Buildersubstanzen eingesetzt werden. Ihr Gehalt in den erfindungsgemäßen Waschmitteln kann daher etwa 2 bis 50 Gew.-%, vorzugsweise aber 5 bis 40 Gew.-% und insbesondere 10 bis etwa 35 Gew.-% betragen. In einer bevorzugten Ausführungsform der Erfindung sind die Waschmittel dabei frei von Zeolith. Falls die Mittel jedoch eine Kombination aus Zeolith und den genannten Carbonat-Silikat-Compounds enthalten, weist eine bevorzugte Ausführungsform Zeolith und Carbonat-Silikat-Compounds in einem Gewichtsverhältnis von 3:1 bis 1:3, insbesondere von 2:1 bis 1:2 auf. Der Gehalt der erfindungsgemäßen Mittel an dem Carbonat-Silikat-Compound geht dabei vorzugsweise nicht über 30 Gew.-% hinaus. Bei dem eingesetzen Zeolith handelt es sich vorzugsweise um Zeolith NaA in Waschmittelqualität. Geeignet sind jedoch auch beispielsweise Zeolith X oder Zeolith P sowie Mischungen aus A und X und P. Der Zeolith kann als sprühgetrocknetes Pulver oder auch als ungetrocknete, von ihrer Herstellung noch feuchte, stabilisierte Suspension zum Einsatz kommen. Für den Fall, daß der Zeolith als Suspension eingesetzt wird, kann diese geringe Zusätze an nichtionischen Tensiden als Stabilisatoren enthalten, beispielsweise 1 bis 3 Gew.-%, bezogen auf Zeolith, an ethoxylierten C₁₂-C₁₈-Fettalkoholen mit 2 bis 5 Ethylenoxidgruppen oder ethoxylierte Isotridecanole. Geeignete Zeolithe weisen eine mittlere Teilchengröße von weniger als 10 µm (Volumenverteilung; Meßmethode: Coulter Counter) auf und enthalten vorzugsweise 18 bis 22, insbesondere 20 bis 22 Gew.-% an gebundenem Wasser.

In einer weiteren bevorzugten Ausführungsform der Erfindung enthält das Waschmittel kristalline schichtförmige Natriumsilikate der allgemeinen Formel NaMSiₓO₂ₓ₊₁·yH₂O, wobei M Natrium oder Wasserstoff bedeutet, x eine Zahl von 1,9 bis 4 und y eine Zahl von 0 bis 20 ist und bevorzugte Werte für x 2, 3 oder 4 sind, in Kombination mit den genannten Carbonat-Silikat-Compounds. Derartige kristalline Schichtsilikate werden beispielsweise in der europäischen Patentanmeldung EP-A-0 164 514 beschrieben. Bevorzugte kristalline Schichtsilikate der obigen Formel sind solche, in denen M für Natrium steht und x die Werte 2 oder 3 annimmt. Insbesondere sind sowohl β- als auch δ-Natriumdisilikate Na₂Si₂O₅·yH₂O bevorzugt, wobei β-Natrium-disilikat beispielsweise nach dem Verfahren erhalten werden kann, das in der internationalen Patentanmeldung WO-A-91/08171 beschrieben ist. Die Kombinationen an kristallinen schichtförmigen Natriumsilikaten und Carbonat-Silikat-Compounds können in einem breiten Gewichtsverhältnis von etwa 10:1 bis 1:10 eingesetzt werden, wobei jedoch wiederum Gewichtsverhältnisse von 3:1 bis 1:3 und insbesondere von 2:1 bis 1:2 bevorzugt sind.

In einer weiteren bevorzugten Ausführungsform der Erfindung enthalten die Waschmittel Carbonat-Silikat-Compounds in Kombination mit kristallinen schichtförmigen Natriumsilikaten der allgemeinen Formel NaMSiₓO₂ₓ₊₁·yH₂O, wobei M Natrium oder Wasserstoff bedeutet, x eine Zahl von 1,9 bis 4 und y eine Zahl von 0 bis 20 ist und bevorzugte Werte für x 2, 3 oder 4 sind, sowie zusätzlich auch Zeolith. Besonders vorteilhafte Waschmittel weisen dabei einen Gehalt an Carbonat-Silikat-Compound von etwa 5 bis 30 Gew.-%, einen Gehalt an kristallinen schichtförmigen Natriumsilikaten von etwa 2 bis 15 Gew.-% und einen Gehalt an Zeolith ebenfalls von etwa 2 bis 15 Gew.-% beträgt, wobei sich die Gewichtsangaben in allen Fällen auf das Waschmittel beziehen. Die Gewichtsverhältnisse zwischen kristallinen schichtförmigen Natriumsilikaten der angegebenen Art und Zeolith können dabei in einem Bereich von 7,5:1 bis 1:7,5 variieren, wobei Gewichtsverhältnisse oberhalb von 1:1 insbesondere bevorzugt sind.

Als weitere Inhaltsstoffe der erfindungsgemäßen Waschmittel können in erster Linie anionische, nichtionische, kationische, amphotere und/oder zwitterionische Tenside genannt werden. Als anionische Tenside vom Sulfonat-Typ kommen vorzugsweise die bekannten C₉-C₁₃-Alkylbenzolsulfonate, α-Olefinsulfonate und Alkansulfonate in Betracht. Geeignet sind auch Ester von α-Sulfofettsäuren bzw. die Disalze der α-Sulfofettsäuren. Weitere geeignete Aniontenside sind sulfierte Fettsäureglycerinester, welche Mono-, Di- und Triester sowie deren Gemische darstellen, wie sie bei der Herstellung durch Veresterung durch eine Monoglycerin mit 1 bis 3 Mol Fettsäure oder bei der Umesterung von Triglyceriden mit 0,3 bis 2 Mol Glycerin erhalten werden.

Insbesondere sind jedoch anionische Tenside vom Sulfat-Typ bevorzugt. Als Alk(en)ylsulfate werden dabei die Alkalisalze, vorzugsweise die Natriumsalze, der Schwefelsäurehalbester der C₁₂-C₁₈-Fettalkohole beispielsweise aus Kokosfettalkohol, Talgfettalkohol, Lauryl-, Myristyl-, Cetyl- oder Stearylalkohol, oder den C₁₀-C₂₀-Oxoalkoholen, und diejenigen sekundärer Alkohole dieser Kettenlänge bevorzugt. Weiterhin bevorzugt sind Alk(en)ylsulfate der genannten Kettenlänge, welche einen synthetischen, auf petrochemischer Basis hergestellten geradkettigen Alkylrest enthalten, die ein analoges Abbauverhalten besitzen wie die adäquaten Verbindungen auf der Basis von fettchemischen Rohstoffen. Aus waschtechnischem Interesse sind C₁₆-C₁₈-Alk(en)ylsulfate insbesondere bevorzugt. Dabei kann es auch von besonderem Vorteil und insbesondere für maschinelle Waschmittel von Vorteil sein, C₁₆-C₁₈-Alk(en)ylsulfate in Kombination mit niedriger schmelzenden Aniontensiden und insbesondere mit solchen Aniontensiden, die einen niedrigeren Krafft-Punkt aufweisen und bei relativ niedrigen Waschtemperaturen von beispielsweise Raumtemperatur bis 40 °C eine geringe Kristallisationsneigung zeigen, einzusetzen. In einer bevorzugten Ausführungsform der Erfindung enthalten die Mittel daher Mischungen aus kurzkettigen und langkettigen Fettalkylsulfaten, vorzugsweise Mischungen aus C₁₂-C₁₄-Fettalkylsulfaten oder C₁₂-C₁₈-Fettalkylsulfaten mit C₁₆-C₁₈-Fettalkylsulfaten und insbesondere C₁₂-C₁₆-Fettalkylsulfaten mit C₁₆-C₁₈-Fettalkylsulfaten. In einer weiteren bevorzugten Ausführungsform der Erfindung werden jedoch nicht nur gesättigte Alkylsulfate, sondern auch ungesättigte Alkenylsulfate mit einer Alkenylkettenlänge von vorzugsweise C₁₆ bis C₂₂ eingesetzt. Dabei sind insbesondere Mischungen aus gesättigten, überwiegend aus C₁₆ bestehenden sulfierten Fettalkoholen und ungesättigten, überwiegend aus C₁₈ bestehenden sulfierten Fettalkoholen bevorzugt, beispielsweise solche, die sich von festen oder flüssigen Fettalkoholmischungen des Typs HD-Ocenol ^{(R)} (Handelsprodukt des Anmelders) ableiten. Dabei sind Gewichtsverhältnisse von Alkylsulfaten zu Alkenylsulfaten von 10:1 bis 1:2 und insbesondere von etwa 5:1 bis 1:1 bevorzugt.

Auch die Schwefelsäuremonoester der mit 1 bis 6 Mol Ethylenoxid ethoxylierten geradkettigen oder verzweigten C₇-C₂₁-Alkohole, wie 2-Methyl-verzweigte C₉-C₁₁-Alkohole mit im Durchschnitt 3,5 Mol Ethylenoxid (EO) oder C₁₂-C₁₈-Fettalkohole mit 2 bis 4 EO, sind geeignet. Sie werden in Waschmitteln für die maschinelle Wäsche aufgrund ihres hohen Schaumverhaltens nur in relativ geringen Mengen eingesetzt.

Geeignete Aniontenside sind auch die Salze der Alkylsulfobernsteinsäure, die auch als Sulfosuccinate oder als Sulfobernsteinsäureester bezeichnet werden und die Monoester und/oder Diester der Sulfobernsteinsäure mit Alkoholen, vorzugsweise Fettalkoholen und insbesondere ethoxylierten Fettalkoholen darstellen. Ebenso ist es auch möglich, Alk(en)ylbernsteinsäure mit vorzugsweise 8 bis 18 Kohlenstoffatomen in der Alk(en)ylkette oder deren Salze einzusetzen.

Weitere Bestandteile können Seifen beispielsweise in Mengen von 0,5 bis 5 Gew.-% sein. Geeignet sind gesättigte Fettsäureseifen, wie die Salze der Laurinsäure, Myristinsäure, Palmitinsäure, Stearinsäure, hydrierten Erucasäure oder der Behensäure, sowie insbesondere aus natürlichen Fettsäuren, z.B. Kokos-, Palmkern- oder Talgfettsäuren, abgeleitete Seifengemische.

Insbesondere sind solche Seifengemische bevorzugt, die zu 50 bis 100 Gew.-% aus gesättigten C₁₂-C₂₄-Fettsäureseifen zusammengesetzt sind.

Die anionischen Tenside sowie die Seifen können in Form ihrer Alkalisalze wie der Natrium-, Kalium- oder Ammoniumsalze sowie als lösliche Salze organischer Basen, wie Mono-, Di- oder Triethanolamin, vorliegen. Vorzugsweise liegen die anionischen Tenside und Seifen in Form ihrer Natrium-oder Kaliumsalze, insbesondere in Form der Natriumsalze vor.

Der Gehalt der erfindungsgemäßen Waschmittel an anionischen Tensiden beträgt dabei vorzugsweise 5 bis 35 Gew.-%, insbesondere 10 bis 30 Gew.-%, wobei der Einsatz von Fettalk(en)ylsulfaten und/oder Alkylbenzolsulfonat bevorzugt ist.

Als nichtionische Tenside werden vorzugsweise alkoxylierte, vorteilhafterweise ethoxylierte, insbesondere primäre Alkohole mit vorzugsweise 8 bis 18 C-Atomen und durchschnittlich 1 bis 12 Mol Ethylenoxid (EO) pro Mol Alkohol eingesetzt, in denen der Alkoholrest linear oder bevorzugt in 2-Stellung methylverzweigt sein kann, bzw. lineare und methylverzweigte Reste im Gemisch enthalten kann, so wie sie üblicherweise in Oxoalkoholresten vorliegen. Insbesondere sind jedoch Alkoholethoxylate mit linearen Resten aus Alkoholen nativen Ursprungs mit 12 bis 18 C-Atomen, z.B. aus Kokos-, Palm-, Talgfett- oder Oleylalkohol, und durchschnittlich 2 bis 8 EO pro Mol Alkohol bevorzugt. Zu den bevorzugten ethoxylierten Alkoholen gehören beispielsweise C₁₂-C₁₄-Alkohole mit 3 EO oder 4 EO, C₉-C₁₁-Alkohol mit 7 EO, C₁₃-C₁₅-Alkohole mit 3 EO, 5 EO, 7 EO oder 8 EO, C₁₂-C₁₈-Alkohole mit 3 EO, 5 EO oder 7 EO und Mischungen aus diesen, wie Mischungen aus C₁₂-C₁₄-Alkohol mit 3 EO und C₁₂-C₁₈-Alkohol mit 5 EO. Die angegebenen Ethoxylierungsgrade stellen statistische Mittelwerte dar, die für ein spezielles Produkt eine ganze oder eine gebrochene Zahl sein können. Bevorzugte Alkoholethoxylate weisen eine eingeengte Homologenverteilung auf (narrow range ethoxylates, NRE). Vorzugsweise enthalten die erfindungsgemäßen Waschmittel 2 bis 15 Gew.-% alkoxylierte C₈-C₁₈-Alkohole und insbesondere 5 bis 10 Gew.-% ethoxylierte C₁₂-C₁₈-Fettalkohole.

Eine weitere Klasse bevorzugt eingesetzter nichtionischer Tenside, die entweder als alleiniges nichtionisches Tensid oder in Kombination mit anderen nichtionischen Tensiden, insbesondere zusammen mit alkoxylierten Fettalkoholen, eingesetzt werden, sind alkoxylierte, vorzugsweise ethoxylierte oder ethoxylierte und propoxylierte Fettsäurealkylester, vorzugsweise mit 1 bis 4 Kohlenstoffatomen in der Alkylkette, insbesondere Fettsäuremethylester, wie sie beispielsweise in der japanischen Patentanmeldung JP-A-58/217598 beschrieben sind oder die vorzugsweise nach dem in der internationalen Patentanmeldung WO-A-90/13533 beschriebenen Verfahren hergestellt werden.

Außerdem können als weitere nichtionische Tenside auch Alkylglykoside der allgemeinen Formel RO(G)ₓ eingesetzt werden, in der R einen primären geradkettigen oder methylverzweigten, insbesondere in 2-Stellung methylverzweigten aliphatischen Rest mit 8 bis 22, vorzugsweise 12 bis 18 C-Atomen bedeutet und G das Symbol ist, das für eine Glykoseeinheit mit 5 oder 6 C-Atomen, vorzugsweise für Glucose, steht. Der Oligomerisierungsgrad x, der die Verteilung von Monoglykosiden und Oligoglykosiden angibt, ist eine beliebige Zahl zwischen 1 und 10; vorzugsweise liegt x bei 1,2 bis 1,4. Der Gehalt der Waschmittel an Alkylglykosiden beträgt im allgemeinen etwa 0 bis 5 Gew.-% und vorzugsweise 0,5 bis 3 Gew.-%.

Auch nichtionische Tenside vom Typ der Aminoxide, beispielsweise N-Kokosalkyl-N,N-dimethylaminoxid und N-Talgalkyl-N,N-dihydroxyethylaminoxid, und der Fettsäurealkanolamide können geeignet sein. Die Menge dieser nichtionischen Tenside beträgt vorzugsweise nicht mehr als die der ethoxylierten Fettalkohole und der alkoxylierten Fettsäurealkylester, insbesondere nicht mehr als die Hälfte davon.

Weitere geeignete Tenside sind Polyhydroxyfettsäureamide der Formel (I), in der R²CO für einen aliphatischen Acylrest mit 6 bis 22 Kohlenstoffatomen, R³ für Wasserstoff, einen Alkyl- oder Hydroxyalkylrest mit 1 bis 4 Kohlenstoffatomen und [Z] für einen linearen oder verzweigten Polyhydroxyalkylrest mit 3 bis 10 Kohlenstoffatomen und 3 bis 10 Hydroxylgruppen steht. Bei den Polyhydroxyfettsäureamiden handelt es sich um bekannte Stoffe, die üblicherweise durch reduktive Aminierung eines reduzierenden Zuckers mit Ammoniak, einem Alkylamin oder einem Alkanolamin und nachfolgende Acylierung mit einer Fettsäure, einem Fettsäurealkylester oder einem Fettsäurechlorid erhalten werden können.

Zusätzlich können auch organische Buildersubstanzen eingesetzt werden. Brauchbare organische Buildersubstanzen sind beispielsweise die bevorzugt in Form ihrer Salze eingesetzten Polycarbonsäuren, wie Citronensäure, Adipinsäure, Bernsteinsäure, Glutarsäure, Weinsäure, Zuckersäuren, Aminocarbonsäuren, Nitrilotriessigsäure (NTA) , sofern ein derartiger Einsatz aus ökologischen Gründen nicht zu beanstanden ist, sowie Mischungen aus diesen. Bevorzugte Salze sind die Natriumsalze der Polycarbonsäuren wie Citronensäure, Adipinsäure, Bernsteinsäure, Glutarsäure, Weinsäure, Zuckersäuren und Mischungen aus diesen. Ihr Gehalt in den Waschmitteln kann im allgemeinen 0 bis 15 Gew.-% betragen.

Geeignete polymere Polycarboxylate sind beispielsweise die Natriumsalze der Polyacrylsäure oder der Polymethacrylsäure, beispielsweise solche mit einer relativen Molekülmasse von 800 bis 150000 (auf Säure bezogen). Geeignete copolymere Polycarboxylate sind insbesondere solche der Acrylsäure mit Methacrylsäure und der Acrylsäure oder Methacrylsäure mit Maleinsäure. Als besonders geeignet haben sich Copolymere der Acrylsäure mit Maleinsäure erwiesen, die 50 bis 90 Gew.-% Acrylsäure und 50 bis 10 Gew.-% Maleinsäure enthalten. Ihre relative Molekülmasse, bezogen auf freie Säuren, beträgt im allgemeinen 5000 bis 200000, vorzugsweise 10000 bis 120000 und insbesondere 50000 bis 100000. Insbesondere sind als polymere Polycarboxylate auch Terpolymere bevorzugt, die in den älteren deutschen Patentanmeldungen DE 42 21 381 und DE 43 00 722 beschrieben werden. Der Gehalt der polymeren Polycarboxylate und einschließlich der Terpolymere beträgt vorzugsweise 2 bis 7 Gew.-%.

Weitere geeignete Buildersysteme sind Oxidationsprodukte von carboxylgruppenhaltigen Polyglucosanen und/oder deren wasserlöslichen Salzen, wie sie beispielsweise in der internationalen Patentanmeldung WO-A-93/08251 beschrieben werden oder deren Herstellung beispielsweise in der internationalen Patentanmeldung WO-A-93/16110 oder der älteren deutschen Patentanmeldung P 43 30 393.0 beschrieben wird.

Weitere geeignete Buildersubstanzen sind Polyacetale, welche durch Umsetzung von Dialdehyden mit Polyolcarbonsäuren, welche 5 bis 7 C-Atome und mindestens 3 Hydroxylgruppen aufweisen, beispielsweise wie in der europäischen Patentanmeldung EP-A-0 280 223 beschrieben erhalten werden können. Bevorzugte Polyacetale werden aus Dialdehyden wie Glyoxal, Glutaraldehyd, Terephthalaldehyd sowie deren Gemischen und aus Polyolcarbonsäuren wie Gluconsäure und/oder Glucoheptonsäure erhalten.

Die erfindungsgemäßen Waschmittel können zusätzlich zu den eingesetzten Carbonat-Silikat-Compounds noch weitere Mengen an Carbonaten und Bicarbonaten enthalten. Dies kann in Abhängigkeit von der Rezeptur sogar bevorzugt sein.

Außer den genannten Inhaltsstoffen können die Waschmittel weitere bekannte, in Waschmitteln üblicherweise eingesetzte Zusatzstoffe, beispielsweise Bleichmittel und Bleichaktivatoren, Vergrauungsinhibitoren, Salze von Polyphosphonsäuren, Enzyme, Enzymstabilisatoren, geringe Mengen an neutralen Füllsalzen sowie gegebenenfalls Farb- und Duftstoffe, Trübungsmittel oder Perglanzmittel und optische Aufheller enthalten.

Unter den als Bleichmittel dienenden, in Wasser H₂O₂ liefernden Verbindungen haben das Natriumperborattetrahydrat und das Natriumperboratmonohydrat besondere Bedeutung. Weitere brauchbare Bleichmittel sind beispielsweise Natriumpercarbonat, Peroxypyrophosphate, Citratperhydrate sowie H₂O₂ liefernde persaure Salze oder Persäuren, wie Perbenzoate, Peroxophthalate, Diperazelainsäure oder Diperdodecandisäure. Der Gehalt der Mittel an Bleichmitteln beträgt vorzugsweise 5 bis 25 Gew.-% und insbesondere 10 bis 20 Gew.-%, wobei vorteilhafterweise Perboratmonohydrat und/oder Percarbonat eingesetzt werden.

Beispiele für geeignete Bleichaktivatoren sind die mit H₂O₂ organische Persäuren bildenden N-Acyl- bzw. O-Acyl-Verbindungen, vorzugsweise N,N'-tetraacylierte Diamine, p-(Alkanoyloxy)benzolsulfonate, ferner Carbonsäureanhydride und Ester von Polyolen wie Glucosepentaacetat. Besonders bevorzugte Bleichaktivatoren sind N,N,N'N'-Tetraacetylethylendiamin und 1,5-Diacetyl-2,4-dioxo-hexahydro-1,3,5-triazin.

Zusätzlich können die Mittel auch Komponenten enthalten, welche die Öl- und Fettauswaschbarkeit aus Textilien positiv beeinflussen. Dieser Effekt wird besonders deutlich, wenn ein Textil verschmutzt wird, das bereits vorher mehrfach mit einem erfindungsgemäßen Waschmittel, das diese öl- und fettlösende Komponente enthält, gewaschen wird. Zu den bevorzugten öl- und fettlösenden Komponenten zählen beispielsweise nichtionische Celluloseether wie Methylcellulose und insbesondere Methylhydroxypropylcellulose mit einem Anteil an Methoxyl-Gruppen von 15 bis 30 Gew.-% und an Hydroxypropoxyl-Gruppen von 1 bis 15 Gew.-%, jeweils bezogen auf den nichtionischen Celluloseether, sowie die aus dem Stand der Technik bekannten Polymere der Phthalsäure und/oder der Terephthalsäure bzw. von deren Derivaten, insbesondere Polymere aus Ethylenterephthalaten und/oder Polyethylenglykolterephthalaten.

Vergrauungsinhibitoren haben die Aufgabe, den von der Faser abgelösten Schmutz in der Flotte suspendiert zu halten und so das Vergrauen zu verhindern. Hierzu sind wasserlösliche Kolloide meist organischer Natur geeignet, beispielsweise die wasserlöslichen Salze polymerer Carbonsäuren, Leim, Gelatine, Salze von Ethercarbonsäuren oder Ethersulfonsäuren der Stärke oder der Cellulose oder Salze von sauren Schwefelsäureestern der Cellulose oder der Stärke. Auch wasserlösliche, saure Gruppen enthaltende Polyamide sind für diesen Zweck geeignet. Weiterhin lassen sich lösliche Stärkepräparate und andere als die obengenannten Stärkeprodukte verwenden, z.B. abgebaute Stärke, Aldehydstärken usw.. Auch Polyvinylpyrrolidon ist brauchbar. Bevorzugt werden jedoch Celluloseether, wie Carboxymethylcellulose, Methylcellulose, Hydroxyalkylcellulose und Mischether, wie Methylhydroxyethylcellulose, Methylhydroxypropylcellulose, Methylcarboxymethylcellulose und deren Gemische eingesetzt. Carboxymethylcellulose (Na-Salz), Methylcellulose, Methylhydroxyethylcellulose und deren Gemische sowie Polyvinylpyrrolidon werden bevorzugt, beispielsweise in Mengen von 0,1 bis 5 Gew.-%, bezogen auf die Waschmittel, eingesetzt.

Die Mittel können als optische Aufheller Derivate der Diaminostilbendisulfonsäure bzw. deren Alkalimetallsalze enthalten. Geeignet sind z.B. Salze der 4,4'-Bis(2-anilino-4-morpholino-1,3,5-triazinyl-6-amino)stilben-2,2'-disulfonsäure oder gleichartig aufgebaute Verbindungen, die anstelle der Morpholino-Gruppe eine Diethanolaminogruppe, eine Methylaminogruppe, eine Anilinogruppe oder eine 2-Methoxyethylaminogruppe tragen. Weiterhin können Aufheller vom Typ der substituierten Diphenylstyryle anwesend sein, z.B. die Alkalisalze des 4,4'-Bis(2-sulfostyryl)-diphenyls, 4,4'-Bis(4-chlor-3-sulfostyryl)-diphenyls, oder 4-(4-Chlorstyryl)-4'-(2-sulfostyryl)-diphenyls. Auch Gemische der vorgenannten Aufheller können verwendet werden.

Als Enzyme kommen solche aus der Klasse der Proteasen, Lipasen, Amylasen, Cellulasen bzw. deren Gemische in Frage. Besonders gut geeignet sind die aus Bakterienstämmen oder Pilzen wie Bacillus subtilis, Bacillus licheniformis, Streptomyces griseus und Humicola insolens gewonnene enzymatische Wirkstoffe. Vorzugsweise werden Proteasen vom Subtilisin-Typ und insbesondere Proteasen, die aus Bacillus lentus gewonnen werden, eingesetzt. Dabei sind Enzymmischungen, beispielsweise aus Protease und Amylase oder Protease und Lipase oder Protease und Cellulase oder aus Cellulase und Lipase oder aus Protease, Amylase und Lipase oder Protease, Lipase und Cellulase, insbesondere Cellulase-haltige und Protease-haltige Mischungen von besonderem Interesse. Auch (Per-)Oxidasen können geeignet sein. Die Enzyme können an Trägerstoffen adsorbiert und/oder in Hüllsubstanzen eingebettet sein, um sie gegen vorzeitige Zersetzung zu schützen. Möglich ist auch der Einsatz von Proteasen, die mit löslichen Calciumsalzen und einem Calciumgehalt von vorzugsweise etwa 1,2 Gew.-%, bezogen auf das Enzym, stabilisiert sind. Überraschenderweise wurde festgestellt, daß insbesondere die Wirkung der Enzyme durch den Einsatz der genannten Compounds gegenüber dem Einsatz von herkömmlichen Buildersubstanzen wie Zeolith oder kristallinen schichtförmigen Natriumsilikaten signifikant gesteigert werden konnte.

Als Salze von Polyphosphonsäuren werden vorzugsweise die neutral reagierenden Natriumsalze von beispielsweise 1-Hydroxyethan-1,1-diphosphonat und Diethylentriaminpentamethylenphosphonat in Mengen von 0,1 bis 1,5 Gew.-% verwendet.

Beim Einsatz in maschinellen Waschverfahren kann es von Vorteil sein, den Mitteln übliche Schauminhibitoren zuzusetzen. Als Schauminhibitoren eignen sich beispielsweise Seifen natürlicher oder synthetischer Herkunft, die einen hohen Anteil an C₁₈-C₂₄-Fettsäuren aufweisen. Geeignete nichttensidartige Schauminhibitoren sind beispielsweise Organopolysiloxane und deren Gemische mit mikrofeiner, ggf. silanierter Kieselsäure sowie Paraffine, Wachse, Mikrokristallinwachse und deren Gemische mit silanierter Kieselsäure oder Bistearylethylendiamid. Mit Vorteilen werden auch Gemische aus verschiedenen Schauminhibitoren verwendet, z.B. solche aus Silikonen, Paraffinen oder Wachsen. Vorzugsweise sind die Schauminhibitoren, insbesondere Silikon- oder Paraffin-haltige Schauminhibitoren, an eine granulare, in Wasser lösliche bzw. dispergierbare Trägersubstanz gebunden. Insbesondere sind dabei Mischungen aus Paraffinen und Bistearylethylendiamiden bevorzugt.

Das Schüttgewicht der vorteilhafterweise granularen Mittel beträgt vorzugsweise mindestens etwa 600 g/l, insbesondere 650 bis 1100 g/l. Es können jedoch durchaus auch Mittel hergestellt werden, welche ein niedrigeres Schüttgewicht aufweisen.

Ihre Herstellung kann nach jedem der bekannten Verfahren wie Mischen, Sprühtrocknung, Granulieren und Extrudieren erfolgen. Geeignet sind insbesondere solche Verfahren, in denen mehrere Teilkomponenten, beispielsweise sprühgetrocknete Komponenten und granulierte und/oder extrudierte Komponenten miteinander vermischt werden. Dabei ist es auch möglich, daß sprühgetrocknete oder granulierte Komponenten nachträglich in der Aufbereitung beispielsweise mit nichtionischen Tensiden, insbesondere ethoxylierten Fettalkoholen, nach den üblichen Verfahren beaufschlagt werden. Insbesondere in Granulations- und Extrusionsverfahren ist es bevorzugt, die gegebenenfalls vorhandenen Aniontenside in Form eines sprühgetrockneten, granulierten oder extrudierten Compounds entweder als Zumischkomponente in dem Verfahren oder als Additiv nachträglich zu anderen Granulaten einzusetzen. Ebenso ist es möglich und kann in Abhängigkeit von der Rezeptur von Vorteil sein, wenn weitere einzelne Bestandteile des Mittels, beispielsweise Carbonate, Citrat bzw. Citronensäure oder andere Polycarboxylate bzw. Polycarbonsäuren, polymere Polycarboxylate, Zeolith und/oder Schichtsilikate, beispielsweise schichtförmige kristalline Disilikate, nachträglich zu sprühgetrockneten, granulierten und/oder extrudierten Komponenten, die gegebenenfalls mit nichtionischen Tensiden und/oder anderen bei der Verarbeitungstemperatur flüssigen bis wachsartigen Inhaltsstoffen beaufschlagt sind, hinzugemischt werden. Bevorzugt ist dabei ein Verfahren, bei dem die Oberfläche von Teilkomponenten des Mittels oder des gesamten Mittels zur Reduzierung der Klebrigkeit der an Niotensiden reichen Granulate nachträglich behandelt wird. Geeignete Oberflächenmodifizierer sind dabei aus dem Stand der Technik bekannt. Neben weiteren geeigneten sind dabei feinteilige Zeolithe, Kieselsäuren, amorphe Silikate, Fettsäuren oder Fettsäuresalze, beispielsweise Calciumstearat, insbesondere jedoch Mischungen aus Zeolith und Kieselsäuren oder Zeolith und Calciumstearat besonders bevorzugt.

Insbesondere ist dabei also ein Verfahren bevorzugt, bei dem ein Basiswaschmittel üblicher Zusammensetzung nach üblichen Verfahren hergestellt wird und ein Carbonat-Silikat-Compound, welches aus etwa 40 bis 80 Gew.-% Alkalicarbonat, etwa 10 bis 40 Gew.-% Alkalisilikat, mit der Maßgabe, daß der Alkalicarbonatgehalt immer größer ist als der Alkalisilikatgehalt, und aus maximal 25 Gew.-% Wasser besteht und eine inhomogene Oberfläche, die sich makroskopisch gesehen auch durch eine gewisse Raubheit auszeichnet, aufweist und anteilig nahezu kugelförmige Granulate und anteilig zylinderförmige und/oder splitterartige Granulate enthält, nachträglich zugemischt wird, wobei gegebenenfalls nach der Zugabe des Carbonat-Silikat-Compounds eine weitere Aufbereitung des Waschmittels, vorzugsweise mit feinteiligen pulverförmigen und/oder flüssigen bis pastenförmigen Bestandteilen von Waschmitteln erfolgt.

### Beispiele

Es wurden granulare Waschmittel der nachstehenden Zusammensetzungen (Tabelle 1) hergestellt. Aufgrund der unterschiedlichen Rohstoffe besaßen die Mittel einen unterschiedlichen Wassergehalt. Der Austausch erfolgte dabei über Natriumsulfat. Im erfindungsgemäßen Mittel M1 wurde ein Carbonat-Silikat-Compound Gransil^{(R)} der Firma Colin Stewart, Minchem (Großbritannien) eingesetzt, welches 54 Gew.-% Natriumcarbonat, 27 Gew.-% amorphes Natriumdisilikat und 19 Gew.-% Wasser enthielt. Das Schüttgewicht dieses Compounds lag oberhalb von 800 g/l. Im Vergleichsbeispiel V1 wurde anstelle dieses Compounds dieselbe Menge an Zeolith NaA, bezogen auf wasserfreie Aktivsubstanz, im Vergleichsbeispiel V2 dieselbe Menge an kristallinem schichtförmigen β-Natriumdisilikat, das nach der Lehre der internationalen Patentanmeldung WO-A-91/08171 hergestellt worden war, eingesetzt.

**Tabelle 1**

| Zusammensetzung der Mittel M1, V1 und V2 (in Gew.-%) | | | |
|---|---|---|---|
| | M1 | V1 | V2 |
| C₁₆-C₁₈-Alkylsulfat | 8 | 8 | 8 |
| C₁₂-C₁₈-Fettsäureseife | 1 | 1 | 1 |
| C₁₂-C₁₈-Fettalkohol mit 5 EO | 5,5 | 5,5 | 5,5 |
| Gransil^{(R)} | 27 | ---- | ---- |
| Zeolith NaA (wasserfreie Aktivsubstanz) | ---- | 27 | ---- |
| β-Disilikat | ---- | ---- | 27 |
| Natriumcarbonat | 8 | 8 | 8 |
| amorphes Natriumsilikat (1:3,0) | 1,5 | 1,5 | 1,5 |
| Perborattetrahydrat | 20 | 20 | 20 |
| Tetraacetylethylendiamin | 5,5 | 5,5 | 5,5 |
| Copolymeres der Acrylsäure | 5 | 5 | 5 |
| CMC/MC | 0,1 | 0,1 | 0,1 |
| Phosphonat | 0,5 | 0,5 | 0,5 |
| Protease-Granulat | 1 | 1 | 1 |
| Schauminhibitor auf Silikonöl-Basis | 0,7 | 0,7 | 0,7 |
| Natriumsulfat und Wasser | Rest | Rest | Rest |

Die anwendungstechnische Prüfung erfolgte unter praxisnahen Bedingungen in Haushaltswaschmaschinen. Hierzu wurden die Maschinen mit 3,0 kg sauberer Füllwäsche und 0,5 kg Testgewebe beschickt, wobei das Testgewebe zur Prüfung des Primärwaschvermögens mit üblichen Testanschmutzungen imprägniert war und zur Prüfung der Vergrauungsinhibierung aus weißem Gewebe bestand Als weiße Testgewebe wurden Streifen aus standardisiertem Baumwollgewebe (Wäschereiforschungsanstalt Krefeld, WFK), Nessel (BN), Wirkware (Baumwolltrikot; B) und Frottiergewebe (FT) verwendet.

Waschbedingungen für Primärwaschvermögen: Leitungswasser von 23 °d (äquivalent 230 mg CaO/l), eingesetzte Waschmittelmenge pro Mittel und Maschine 98 g, Waschtemperaturen 60 °C und 90 °C, Flottenverhältnis (kg Wäsche : Liter Waschlauge im Hauptwaschgang) 1:5,7, 3maliges Nachspülen mit Leitungswasser, Abschleudern und Trocknen.
- Anschmutzungen:: Staub-Wollfett auf Baumwolle (SW-B)
Staub-Hautfett auf Baumwolle (SH-B)
Staub-Hautfett auf veredelter Baumwolle (SH-BV)
Staub-Hautfett auf Mischgewebe aus Polyester und veredelter Baumwolle (SH-PBV)
Milch-Ruß auf Baumwolle (MR-B)
Milch-Kakao auf Baumwolle (MK-B)
Rotwein auf Baumwolle (R-B)
Tee auf Baumwolle (T-B)

### Waschbedingungen für Vergrauungsinhibierung:

Leitungswasser von 23 °d (äquivalent 230 mg CaO/l), eingesetzte Waschmittelmenge pro Mittel und Maschine 98 g, Waschtemperatur 90 °C , Flottenverhältnis (kg Wäsche : Liter Waschlauge im Hauptwaschgang) 1:5,7, 3maliges Nachspülen mit Leitungswasser, Abschleudern und Trocknen, Anzahl der Wäschen: 25. Überraschenderweise wurden nach 25 Wäschen mit dem erfindungsgemäßen Mittel M1 beinahe die Anfangsweißwerte der eingesetzten Testgewebe erreicht.

**Tabelle 2**

| Primärwaschvermögen (Remission in %) bei 90 °C | | | |
|---|---|---|---|
| | M1 | V1 | V2 |
| SW-B | 79,0 | 76,8 | 77,7 |
| SH-B | 74,2 | 72,2 | 74,8 |
| SH-BV | 78,4 | 77,5 | 77,2 |
| SH-PBV | 70,0 | 64,3 | 64,6 |
| MR-B | 81,4 | 74,9 | 79,7 |
| MK-B | 84,8 | 79,3 | 83,9 |
| R-B | 81,9 | 80,6 | 79,8 |
| T-B | 80,8 | 78,8 | 79,1 |

**Tabelle 3**

| Primärwaschvermögen (Remission in %) bei 60 °C | | | |
|---|---|---|---|
| | M1 | V1 | V2 |
| SH-BV | 69,1 | 68,7 | 67,1 |
| SH-PBV | 58,7 | 58,8 | 54,3 |
| MR-B | 79,5 | 70,4 | 77,0 |
| MK-B | 79,9 | 73,1 | 77,9 |

**Tabelle 4**

| Vergrauungisinhibierung (Remission in %) | | | | |
|---|---|---|---|---|
| | WFK | BN | B | FT |
| Anfangswert | 84,7 | 86,8 | 87,2 | 87,2 |
| M1 | 82,1 | 86,0 | 86,0 | 86,7 |
| V1 | 79,3 | 84,1 | 82,1 | 82,4 |
| V2 | 76,9 | 82,1 | 80,7 | 82,3 |

## Patentansprüche

1. Waschmittel, enthaltend Tenside aus der Gruppe der anionischen, nichtionischen, kationischen, amphoteren und zwitterionischen Tenside, silikatische Buildersubstanzen sowie Carbonate und gegebenenfalls weitere Inhaltsstoffe von Waschmitteln, dadurch gekennzeichnet, daß das Mittel amorphe Alkalisilikate und Alkalicarbonate in Form eines Compounds enthält, welches aus etwa 40 bis 80 Gew.-% Alkalicarbonat, etwa 10 bis 40 Gew.-% Alkalisilikat, mit der Maßgabe, daß der Alkalicarbonatgehalt immer größer ist als der Alkalisilikatgehalt, und aus maximal 25 Gew.-% Wasser besteht und eine inhomogene Oberfläche, die sich makroskopisch gesehen auch durch eine gewisse Rauhheit auszeichnet, aufweist und anteilig nahezu kugelförmige Granulate und anteilig zylinderförmige und/oder splitterartige Granulate enthält.

2. Mittel nach Anspruch 1, dadurch gekennzeichnet, daß das Carbonat-Silikat-Compound ein Kornspektrum besitzt, bei dem maximal 20 % der Körner, vorzugsweise maximal 10 %, einen kleineren Längendurchmesser als 250 µm und maximal 15 % der Körner, vorzugsweise maximal 10 % einen größeren Längendurchmesser als 1,5 mm aufweisen.

3. Mittel nach einem der Ansprüche 1 oder 2, dadurch gekennzeichnet, daß das Carbonat-Silikat-Compound einen Gehalt an Carbonaten, vorzugsweise an Natriumcarbonat, zwischen 45 und 75 Gew.-%, insbesondere zwischen 50 und 70 Gew.-%, und einen Silikatgehalt, vorzugsweise einen Gehalt an Natriumsilikat und insbesondere an Natriumdisilikat, von 15 bis 40 Gew.-% und mit besonderen Vorzügen von 20 bis 35 Gew.-% aufweist, wobei der Wassergehalt 22 Gew.-% und insbesondere 20 Gew.-% nicht überschreiten soll.

4. Mittel nach einem der Ansprüche 1 bis 3, dadurch gekennzeichnet, daß es etwa 2 bis 50 Gew.-%, vorzugsweise aber 5 bis 40 Gew.-% und insbesondere 10 bis etwa 35 Gew.-% des Carbonat-Silikat-Compounds enthält.

5. Mittel nach einem der Ansprüche 1 bis 4, dadurch gekennzeichnet, daß es Zeolith und Carbonat-Silikat-Compounds in einem Gewichtsverhältnis von 3:1 bis 1:3, vorzugsweise von 2:1 bis 1:2, enthält, wobei der Gehalt des Mittels an dem Carbonat-Silikat-Compound dabei insbesondere 30 Gew.-% nicht übersteigt.

6. Mittel nach einem der Ansprüche 1 bis 4, dadurch gekennzeichnet, daß es keinen Zeolith enthält.

7. Mittel nach einem der Ansprüche 1 bis 4 oder 6, dadurch gekennzeichnet, daß es Carbonat-Silikat-Compounds in Kombination mit kristallinen schichtförmigen Natriumsilikaten der allgemeinen Formel NaMSiₓO₂ₓ₊₁·yH₂0 enthält, wobei M Natrium oder Wasserstoff bedeutet, x eine Zahl von 1,9 bis 4 und y eine Zahl von 0 bis 20 ist und bevorzugte Werte für x 2, 3 oder 4 sind.

8. Mittel nach einem der Ansprüche 1 bis 5, dadurch gekennzeichnet, daß es Carbonat-Silikat-Compounds in Kombination mit kristallinen schichtförmigen Natriumsilikaten der allgemeinen Formel NaMSiₓO₂ₓ₊₁·yH₂0, wobei M Natrium oder Wasserstoff bedeutet, x eine Zahl von 1,9 bis 4 und y eine Zahl von 0 bis 20 ist und bevorzugte Werte für x 2, 3 oder 4 sind, und Zeolith enthält, wobei der Gehalt an Carbonat-Silikat-Compound, bezogen auf das Waschmittel, vorzugsweise 5 bis 30 Gew.-%, der Gehalt an kristallinen schichtförmigen Natriumsilikaten, bezogen auf das Waschmittel, 2 bis 15 Gew.-% und der Gehalt an Zeolith, bezogen auf das Waschmittel, ebenfalls 2 bis 15 Gew.-% beträgt.

9. Mittel nach einem der Ansprüche 1 bis 8, dadurch gekennzeichnet, daß es Enzyme aus der Klasse der Proteasen, Lipasen, Amylasen, Cellulasen bzw. deren Gemische enthält.

10. Mittel nach einem der Ansprüche 1 bis 9, dadurch gekennzeichnet, daß es Peroxybleichmittel enthält.

11. Verfahren zur Herstellung eines Waschmittels gemäß einem der Ansprüche 1 bis 8, dadurch gekennzeichnet, daß ein Basiswaschmittel üblicher Zusammensetzung nach üblichen Verfahren hergestellt wird und ein Carbonat-Silikat-Compound, welches aus etwa 40 bis 80 Gew.-% Alkalicarbonat, etwa 10 bis 40 Gew.-% Alkalisilikat, mit der Maßgabe, daß der Alkalicarbonatgehalt immer größer ist als der Alkalisilikatgehalt, und aus maximal 25 Gew.-% Wasser besteht und eine inhomogene Oberfläche, die sich makroskopisch gesehen auch durch eine gewisse Rauhheit auszeichnet, aufweist und anteilig nahen kugelförmige Granulate und anteilig zylinderförmige und/oder splitterartige Granulate enthält, nachträglich zugemischt wird, wobei gegebenenfalls nach der Zugabe des Carbonat-Silikat-Compounds eine weitere Aufbereitung des Waschmittels, vorzugsweise mit feinteiligen pulverförmigen und/oder flüssigen bis pastenförmigen Bestandteilen von Waschmitteln erfolgt.

## Claims

1. A detergent containing surfactants from the group of anionic, nonionic, cationic, amphoteric and zwitterionic surfactants, silicate-based builders and carbonates and, optionally, other ingredients of detergents, characterized in that the detergent contains amorphous alkali metal silicates and alkali metal carbonates in the form of a compound which consists of about 40 to 80% by weight of alkali metal carbonate, about 10 to 40% by weight of alkali metal silicate, with the proviso that the alkali metal carbonate content is always greater than the alkali metal silicate content, and at most 25% by weight of water and has an inhomogeneous surface, which ― macroscopically ― is also distinguished by a certain roughness, and contains partly substantially spherical granules and partly cylindrical and/or splinter-like granules.

2. A detergent as claimed in claim 1, characterized in that the carbonate/silicate compound has a particle size distribution in which at most 20% by weight of the particles and preferably at most 10% have a smaller length diameter than 250 µm and at most 15% of the particles and preferably at most 10% have a larger length diameter than 1.5 mm.

3. A detergent as claimed in claim 1 or 2, characterized in that the carbonate/silicate compound has a content of carbonates, preferably sodium carbonate, of 45 to 75% by weight and, more particularly, 50 to 70% by weight and a silicate content, preferably a content of sodium silicate and, more particularly, sodium disilicate, of 15 to 40% by weight and, with particular advantage, 20 to 35% by weight, the water content not exceeding 22% by weight and, more particularly, 20% by weight.

4. A detergent as claimed in any of claims 1 to 3, characterized in that it contains about 2 to 50% by weight, preferably 5 to 40% by weight and more preferably 10 to about 35% by weight of the carbonate/silicate compound.

5. A detergent as claimed in any of claims 1 to 4, characterized in that it contains zeolite and carbonate/silicate compounds in a ratio by weight of 3:1 to 1:3 and preferably 2:1 to 1:2, the content of sodium/silicate compound in the detergent not exceeding 30% by weight.

6. A detergent as claimed in any of claims 1 to 4, characterized in that it is zeolite-free.

7. A detergent as claimed in any of claims 1 to 4 or 6, characterized in that it contains carbonate/silicate compounds in combination with crystalline layer-form sodium silicates with the general formula NaMSiₓO₂ₓ₊₁AyH₂O, where M is sodium or hydrogen, x is a number of 1.9 to 4 and y is a number of 0 to 20, preferred values for x being 2, 3 or 4.

8. A detergent as claimed in any of claims 1 to 5, characterized in that it contains carbonate/silicate compounds in combination with crystalline layer-form sodium silicates with the general formula NaMSiₓO₂ₓ₊₁AyH₂O, where M is sodium or hydrogen, x is a number of 1.9 to 4 and y is a number of 0 to 20, preferred values for x being 2, 3 or 4, and zeolite, the content of carbonate/silicate compound, based on the detergent, preferably being 5 to 30% by weight, the content of crystalline layer-form sodium silicates, based on the detergent, being 2 to 15% by weight and the content of zeolite, based on the detergent, also being 2 to 15% by weight.

9. A detergent as claimed in any of claims 1 to 8, characterized in that it contains enzymes from the class of proteases, lipases, amylases, cellulases and mixtures thereof.

10. A detergent as claimed in any of claims 1 to 9, characterized in that it contains peroxy bleaching agents.

11. A process for the production of the detergent claimed in any of claims 1 to 8, characterized in that a basic detergent of standard composition is produced by conventional methods and a carbonate/silicate compound which consists of about 40 to 80% by weight of alkali metal carbonate, about 10 to 40% by weight of alkali metal silicate, with the proviso that the alkali metal carbonate content is always greater than the alkali metal silicate content, and at most 25% by weight of water and has an inhomogeneous surface, which ― macroscopically ― is also distinguished by a certain roughness, and contains partly substantially spherical granules and partly cylindrical and/or splinter-like granules, is subsequently incorporated, the detergent being further processed, preferably with fine-particle powder-form and/or liquid to paste-form detergent ingredients, optionally after addition of the carbonate/silicate compound.

## Revendications

1. Produit de lavage contenant un agent tensioactif choisi dans le groupe des agents tensioactifs anioniques, non ioniques, cationiques amphotères et zwitterioniques, des substances de structuration silicatées ainsi que des carbonates et le cas échéant d'autres ingrédients de produits de lavage,
caractérisé en ce que
le produit contient des silicates de métal alcalin amorphes et des carbonates de métal alcalin sous forme d'un composé qui consiste en environ 40 à 80 % en poids de carbonate de métal alcalin, environ 10 à 40 % en poids de silicate de métal alcalin, avec la restriction que la concentration en carbonate de métal alcalin est toujours plus grande que la concentration en silicate de métal alcalin, et en au maximum 25 % en poids d'eau, et qui possède une surface non homogène qui se caractérise, vue d'un point de vue macroscopique, aussi par un caractère rugueux certain et qui contient partiellement des granulés à peu près sphériques et partiellement des granulés de forme cylindrique et/ou du type copeaux.

2. Produit selon la revendication 1,
caractérisé en ce que
le composé carbonate-silicate possède un spectre de grains dans lequel au maximum 20 % des grains, de préférence au maximum 10 % possèdent un diamètre longitudinal plus petit que 25 µm et qu'au maximum 15 % des grains, de préférence au maximum 10 %, possèdent un diamètre longitudinal plus grand que 1,5 mm.

3. Produit selon l'une des revendications 1 ou 2,
caractérisé en ce que
le composé carbonate-silicate possède une teneur en carbonate, de préférence en carbonate de sodium, comprise entre 45 et 75 % en poids, en particulier entre 50 et 70 % en poids, et une teneur en silicate, de préférence en silicate de sodium et en particulier en disilicate de sodium, de 15 à 40 % et avec une préférence particulière de 20 à 25 % en poids, dans lequel la teneur en eau ne doit pas dépasser 22 % en poids et en particulier 20 % en poids.

4. Produit selon l'une des revendications 1 à 3,
caractérisé en ce qu'
il contient environ 2 à 50 % en poids, de préférence cependant 5 à 40 % en poids et en particulier 10 à environ 75 % en poids du composé carbonate-silicate.

5. Produit selon l'une des revendications 1 à 4,
caractérisé en ce qu'
il contient de la zéolite et les composés carbonate-silicate dans un rapport en poids allant de 3:1 à 1:3, de préférence de 2:1 à 1:2 dans lequel la teneur du produit en composé carbonate-silicate pour cela ne dépasse pas en particulier 30 % en poids.

6. Produit selon l'une des revendications 1 à 4,
caractérisé en ce qu'
il ne renferme aucune zéolite.

7. Produit selon l'une des revendications 1 à 4 ou selon la revendication 6,
caractérisé en ce qu'
il contient les composés carbonate-silicate en combinaison avec des silicates de sodium cristallins, lamellaires, de formule générale NaMSiₓO₂ₓ₊₁yH₂O, dans laquelle M signifie du sodium ou de l'hydrogène, x est un nombre allant de 1,9 à 4 et y un nombre allant de 0 à 20 et des valeurs préférées pour x sont 2, 3 ou 4.

8. Produit selon l'une des revendications 1 à 5,
caractérisé en ce qu'
il contient les composés carbonate-silicate en combinaison avec des silicates de sodium cristallins, lamellaires, de formule générale NaMSiₓO₂ₓ₊₁yH₂O, dans laquelle M signifie du sodium ou de l'hydrogène, x est un nombre allant de 1,9 à 4 et y un nombre allant de 0 à 20 et des valeurs préférées de x sont 2, 3 ou 4, et de la zéolite dans lequel la teneur en composé carbonate-silicate, rapporté au produit de lavage, s'élève de préférence de 5 à 30 % en poids, la teneur en silicates de sodium cristallins, lamellaires rapporté au produit de lavage s'élève de 2 à 15 % en poids, et la teneur en zéolite rapporté au produit de lavage, s'élève également de 2 à 15 % en poids.

9. Produit selon l'une des revendications 1 à 8,
caractérisé en ce qu'
il contient des enzymes choisis dans la classe des protéases, des lipases, des amylases, des cellulases ou leurs mélanges.

10. Produit selon l'une des revendications 1 à 9,
caractérisé en ce qu'
il contient un agent de blanchiment péroxydique.

11. Procédé de préparation d'un produit de blanchiment selon l'une des revendications 1 à 8,
caractérisé en ce qu'
on prépare un produit de lavage de base de composition habituelle, selon les procédés usuels, et en ce qu'on mélange ultérieurement un composé carbonate-silicate qui consiste en environ 40 à 80 % en poids de carbonate de métal alcalin, environ 10 à 40 % en poids de silicate de métal alcalin, avec la restriction que la teneur en carbonate de métal alcalin est toujours plus grande que la teneur en silicate de métal alcalin, et en au maximum 25 % en poids d'eau et qui possède une surface non homogène, qui se caractérise vue d'un point de vue macroscopique aussi par une rugosité certaine et renferme partiellement des granulés à peu près sphériques et partiellement des granulés de forme cylindrique et/ou du type copeaux, dans lequel le cas échéant, après addition du composé carbonate-silicate, un traitement supplémentaire du produit de lavage, de préférence avec des constituants de produits de lavage finement divisés, pulvérulents et/ou liquides à pâteux, se produit.
